# EUROPÄISCHE PATENTSCHRIFT

(11) **EP 0 206 186 B1**
(45) Veröffentlichungstag und Bekanntmachung des Hinweises auf die Patenterteilung: **04.01.1989**
(21) Anmeldenummer: 86108162.8
(22) Anmeldetag: 14.06.1986
(51) Int. Cl.: B21K 27/04, B21D 43/05

(54) **Einrichtung zum automatischen Transport von Werkstücken an einer mehrstufigen Umformmaschine**
Automatic transfer device for work pieces in a multistation forming machine
Dispositif de transfert automatique des pièces dans une machine de formage à plusieurs postes

(30) Priorität: 24.06.1985 CH 2680/85
(43) Veröffentlichungstag der Anmeldung: 30.12.1986
(73) Patentinhaber: Hatebur Umformmaschinen AG, CH-4153 Reinach (CH)
(72) Erfinder: Steinhauser, Ulrich, CH-4123 Allschwil (CH)
(74) Vertreter: Eschmann, Heinz

(56) Entgegenhaltungen:
- DE-B- 2 715 966
- US-A- 2 851 979
- US-A- 2 929 485
- US-A- 3 180 123

## Beschreibung

Die Erfindung bezieht sich auf eine Einrichtung zum automatischen Transport von Werkstücken an einer mehrstufigen Umformmaschine gemäß dem Oberbegriff des Patentanspruchs 1.

Bei einer derartigen bekannten Umformmaschine (DE-C-2 715 966) sind in den Tragrohren Antriebswellen in Form je einer längsverschieb- und drehbar gelagerten Kurvenwelle angeordnet, die über eine Antriebsvorrichtung in periodisch oszillierende Schwenkbewegungen versetzt werden und dabei Übertragungshebel in Form von Winkelhebeln, die sowohl mit den Steuerkurven der Kurvenwelle als auch mit den Zangenbacken in Verbindung stehen, entsprechend verschwenken, wobei diese Übertragungshebel ihre Schwenkverlagerung auf in geradlinigen Führungen laufenden Zangenbacken übertragen.

Zwar können die periodisch oszillierenden Antriebswellen auch in gewissen Grenzen verstellt werden, jedoch ist eine derartige Verstellung jeweils nur für sämtliche Übertragungshebel, die von einer gemeinsamen Antriebswelle betätigt werden, möglich, so daß in der Regel nur ein Zangenpaar optimal auf die durch das Werkstück und die Umformwerkzeuge bestimmten Halte- und Transportfunktionen eingestellt werden kann. Bei einer vierstufigen Umformmaschine, welche drei Zangenpaare benötigt, sind daher zusätzliche Maßnahmen vorzusehen, wie z. B. besonders lange Haltestifte und lange Stanzstempel, um in gewissen Grenzen auf Seiten der jeweiligen Umformstation eine Kompensation der im Zusammenhang mit dem Quertransport auftretenden Beeinträchtigungen vornehmen zu können.

Zusätzlich zu dem bereits angesprochenen Nachteil bei den bekannten periodisch oszillierenden Antriebswellen ist die bekannte Einrichtung auch hinsichtlich einer gewissen Unabhängigkeit in der Einstellung der Öffnungs-und Schließbewegungen der Zangenbacken stark eingeschränkt, da für beide Bewegungsabläufe stets ein und derselbe Nockenabschnitt wirksam bleibt.

Die Aufgabe der Erfindung besteht nun darin, bei einer Einrichtung der eingangs genannten Art insbesondere den Antrieb für die Übertragungshebel unter Vermeidung der Nachteile des Bekannten so auszubilden, daß der zeitliche Funktionsablauf bei jedem Zangenpaar einer zugehörigen Umformstation im Verhältnis zum entsprechenden Ablauf an einer benachbarten oder an weiteren Umfangsstationen unabhängig voneinander selektiv eingestellt werden kann, wobei eine derartige Einstellbarkeit auf einfache Weise bei kürzester Produktionsunterbrechung funktions-und betriebssicher ausführbar sein soll.

Die Lösung dieser erfindungsgemäßen Aufgabe ist durch die im Patentanspruch 1 gekennzeichneten Merkmale und Maßnahmen definiert. Diese erfindungsgemäße Lösung verwendet anstelle periodisch oszillierender Antriebswellen in den Tragrohren drehbar gelagerte umlaufend angetriebene Nockenwellen, wodurch erreicht wird, daß jedem Übertragungshebel eine der Nockensteuerfläche entsprechende kontinuierliche Schwenkbewegung erteilt wird. Zudem kennzeichnet die erfindungsgemäße Lösung eine gegenseitige Verstellbarkeit der einzelnen Nockenglieder auf der die Antriebswelle bildenden Nockenwelle bezüglich der Nockenwelle-Rotationsachse und relativ zueinander. Diese Verstellbarkeit macht eine individuelle Einstellung eines Zangenpaars bzw. jeder einzelnen Zange im Hinblick auf eine ganz bestimmte, an jeder Umformstation vorgebbare Öffnungs- und Schließfunktion möglich.

Ein weiterer besonderer Vorteil ergibt sich durch die Verwendung umlaufend angetriebener Nockenwellen dadurch, daß die Gestaltung des zu wählenden Nockenglieds in relativ weiten Grenzen erfolgen kann, da für die Steuerfunktion eines jeden Nockenglieds nicht mehr nur, wie beim Bekannten, ein beschränkter Schwenkbereich zur Verfügung steht, sondern jeweils eine ganze Wellenumdrehung, wodurch insgesamt eine konzeptionell günstigere Trennung zwischen den Zangenöffnungs- und Schließbewegungsabläufen erreicht und dadurch mehr Spielraum in der eigentlichen Zangensteuerung geschaffen wird.

Eine weitere besonders vorteilhafte Realisierung der erfindungsgemäßen Einrichtung ist dann gegeben, wenn die Nockenglieder auf der Nockenwelle lös- und verstellbar angebrachte Fächerscheiben sind, die mit entsprechenden Markierungen zur Einstellung von vorbestimmten Drehwinkelpositionen bezüglich der Nockenwellen-Rotationsachse versehen sind. Durch den Einsatz derartiger Fächerscheiben wird eine Nockenwelle mit einstellbaren Nockengliedergeschaffen, deren zu wählende Drehwinkelpositionen für einen optimalen Antrieb der jeweiligen Übertragungshebel und damit der Zangenpaare anhand der vorgesehenen Markierungen bei aus den Tragrohren herausgenommenen Nockenwellen rasch und einfach erfolgen kann.

Ein weiterer Aspekt der erfindungsgemäßen Einrichtung umfaßt in diesem Zusammenhang die Unterbringung einer aus Fächerscheiben zusammengesetzten Nockenwelle, bei der Verwendung von unter anderem aus Massenbeschleunigungsgründen möglichst leichten Tragrohren und den dabei engen Platzverhältnissen im Tragrohrinnenraum. Gemäß einem erfindungsgemäßen Lösungsmerkmal ist eine Lageranordnung vorgesehen, bei welcher, je nach den abstützungsmäßig zu beherrschenden Belastungen in einigen oder allen Nockenwellenabschnitten, die zwischen benachbarten Fächerscheiben liegen und gegebenenfalls auch neben den jeweils außenliegenden Fächerscheiben einer Nockenwelle, eine entsprechende Anzahl von Wälzlagern vorgesehen sind, deren Lager-Außenringe einen kleineren Durchmesser besitzen als der Innendurchmesser des jeweiligen Tragrohrs beträgt. Zur Abstützung dieser Wälzlager innerhalb der Tragrohre sind über den betreffenden Außenring verteilt mehrere durch die Wandung des Tragrohrs hindurch in den Tragrohrinnenraum hineinragende Stützzapfen vorgesehen, die beispielsweise an drei Stellen am Außenringumfang anliegen und diesen, und damit das Wälzlager, nach Art einer Lünette halten. Eine derartige Abstützung der Wälzlager und damit der Nockenwellen innerhalb der Tragrohre bietet erhebliche fertigungstechnische Vorteile, da der Rohraußendurchmesser des jeweiligen Tragrohrs mit bekannten, vergleichsweise einfachen Maßnahmen nach engen Toleranzen gefertigt werden kann und die Stützzapfen, entsprechend präzise bearbeitet, nach der äußeren Umfangsfläche des jeweiligen Tragrohrs zur Zentrierung des jeweiligen Wälzlagers, mit einer gegebenenfalls einstellbaren Abstützkraft, ausgerichtet werden können. Da die Lageranordnung insbesondere innerhalb der Längserstreckung eines jeden Zangenkastens vorzusehen ist, kann vorteilhafterweise die an der äußeren Umfangsfläche eines jeden Tragrohrs anliegende Innenfläche eines aufgeklemmten Befestigungsabschnitts des Zangenkastens zur einfachen und gleichzeitig funktionssicheren Festlegung der Stützzapfen in Radialrichtung des Tragrohrs herangezogen werden.

Bei der erfindungsgemäßen Einrichtung ist ferner an jeder Nockenwelle an einem dem Joch zugewandten Abschnitt ein Axiallager vorgesehen, das fest mit der Nockenwelle verbunden und über eine an diesem angreifende lösbare Riegelanordnung mit dem umgebenden Tragrohr gekoppelt werden kann, so daß es in betriebsbereitem Zustand der Einrichtung gemeinsam mit dem Tragrohr in axialer Richtung verlagerbar ist. Damit bei einem notwendigen Produktionsumbau ein rasches Umstellen der Zangenbewegung auf ein neues Werkstück möglich ist, kann jede Nockenwelle aus dem zugehörigen Tragrohr herausgenommen und durch eine voreingestellte Austauschwelle ersetzt werden. Gerade im Hinblick auf die rasche Umstellbarkeit, welche wesentlich zur Erhöhung der Wirtschaftlichkeit der gesamten Maschine beiträgt, sollen die vorstehend im einzelnen aufgeführten Merkmale der erfindungsgemäßen Einrichtung in ihrem funktionalen Zusammenspiel verstanden werden. Infolge der lünettenartigen Abstützung in der Lageranordnung setzt diese einem Herausziehen einer Nockenwelle aus dem jeweiligen Tragrohr keinen eine große Axialkraft notwendig machenden Widerstand entgegen, so daß jede Nockenwelle nach einem Lösen der Riegelanordnung und einem Abheben der an den Fächerscheiben anliegenden wellenantriebsseitigen Abschnitte der Übertragungshebel sowie nach dem automatischen Abkuppeln der Antriebsteile problemlos von Hand aus den Tragrohren herausgezogen werden kann. Außerhalb der Tragrohre lassen sich entweder die Fächerscheiben anhand der vorgesehenen Skalen in kurzer Zeit neu einstellen, oder es werden die Nockenwellen mit bereits eingestellten Fächerscheiben im ganzen ausgetauscht. Da bei der erfindungsgemäßen Einrichtung die Nockenwellen identisch aufgebaut und gleichsinnig drehend konzipiert sind, lassen sich die Nockenwellen bezüglich der Tragrohre nicht verwechseln, was auch eine gewisse Erleichterung bei einem notwendigen Produktionsumbau mit sich bringt.

Weitere Merkmale und Vorteile, insbesondere zu vorleilhaften Ausführungsformen der Erfindung ergeben sich aus den weiteren Patentansprüchen, in denen die jeweils dargestellten Merkmale sowohl für sich genommen als auch in ihrer jeweils technich sinnvollen funktionalen Verknüpfung beansprucht werden.

Zudem ist es im Zusammenhang mit der erfindungsgemäßen Einrichtung von Bedeutung, daß mittels des erfindungsgemäßen Antriebsprinzips zwei unterschiedlich aufgebaute Übertragungshebel mit einander entsprechendem Schwingungsverlauf gesteuert werden können. Bei einer bevorzugten Ausführungsform sind die Übertragungshebel, die jeweils innerhalb eines Zangenkastens am bezüglich des Umformbereichs oberen Tragrohr abgestützt sind, als sogenannte zweiarmige Hebel ausgeführt, d. h. daß der wellenantriebsseitige Hebelabschnitt des Übertragungshebels an einer Seite der Anlenkachse dieses Hebels liegt, während ein zangenantriebsseitiger Hebelabschnitt an der anderen Seite der genannten Schwenkachse vorgesehen ist. Dadurch ergibt sich eine in Längsrichtung des Übertragungshebels langgestreckte Ausführung des betreffenden Zangenkastens. Der bezüglich des Umformbereichs am unteren Tragrohr vorgesehene Zangenkasten ist hingegen mit einem Übertragungshebel in Form eines einarmigen Hebels ausgestaltet. d. h. daß der wellenantriebsseitige und der zangenantriebsseitige Hebelabschnitt an einem gemeinsamen Hebelarm, der bezüglich der Schwenkachse des Übertragungshebels dem Quertransportbereich zugeordnet ist, vorgesehen sind. Dadurch lassen sich die beiden parallelen Tragrohre zueinander versetzt anordnen, so daß das untere Tragrohr einen geringeren Abstand von der Werkstücktransportebene besitzt als das obere. Diese unterschiedliche Ausführung der Zangenkästen und Anordnung der Tragrohre gestattet es, daß bei einem Hochschwenken des am oberen Tragrohr gehaltenen Zangenkastens der zum senkrechten Herausfahren der Matrizen notwendige Raum freigelegt werden kann, während die gedrungene Bauweise des unteren Zangenkastens genügend Platz frei läßt, um einen Ausfallkanal für die Werkstücke aus der Umformstation in konstruktiv besonders günstiger Weise dicht hinter dem unteren Zangenkasten vorzusehen.

Da bei der erfindungsgemäßen Einrichtung die Verbindung zwischen dem Joch und insbesondere dem bezüglich des Umformbereichs oberen Tragrohr über eine Vorrichtung vermittelt wird, die über eine Fluiddruckanordnung aufweitbar ist, läßt sich bei einem weggenommenen Fluiddruck der obere Zangenkasten nach oben gemeinsam mit dem Tragrohr verschwenken. Dabei bleibt der Innenraum des Zangenkastens vollständig von der Umgebung abgeschlossen, so daß niemals Zunder, Kühlwasser oder andere verunreinigende Substanzen, wie sie im Arbeitsbereich einer Warmpresse vorkommen, in den Zangenkasten hineingelangen und die zuverlässige Funktion der in ihm befindlichen Maschinenelemente beeinträchtigen können. Außerdem läßt sich infolge der erfindungsgemäßen Ausbildung der Antriebswelle der obere Zangenkasten, zu dessen Verschwenkung vorteilhafterweise eine entsprechende Stelleinrichtung vorgesehen sein kann, mit angehobenen Zangen fahren, so daß der Antrieb zwischen den Zangen und der Umformmaschine nicht entkoppelt zu werden braucht. Auch mit diesen Maßnahmen wird das Umrüsten und Einrichten der Maschine bei angehobenen Zangen vereinfacht und erleichtert.

Ein Ausführungsbeispiel der Erfindung wird anhand von Zeichnungen näher erläutert. Es zeigen:
Fig. 1 eine schematische Ansicht einer Einrichtung nach den Merkmalen der Erfindung,
Fig. 2 eine schematische Schnittdarstellung bei einer Schnittführung entlang der Linie A - A in Fig. 1,
Fig. 3 eine weitere Schnittdsrstellung bei einer Schnittführung entlang der Linie B - B in Fig. 1,
Fig. 4 eine Ansicht eines in Fig. 3 gezeigten Einzelteils in Richtung des Pfeils C in Fig. 3,
Fig. 5 eine Schnittdarstellung eines Einrichtungsabschnitts in Fig. 1 bei einer Schnittführung entlang der Pfeile D - D in Fig. 1,
Fig. 6 eine Querschnittansicht bei einer Schnittführung entlang der Linie C - C in Fig. 5,
Fig. 7 eine Ansicht auf den in Fig. 1 rechten Einrichtungsabschnitt in Richtung des Pfeils A unter Weglassung von in Fig. 1 schematisch dargestellten Axiallagern 19 und
Fig. 8 eine schematische Darstellung in Auf-und Seitenriß einer Positioniereinrichtung.

An einem in Fig. 1 schematisch gezeigten Maschinenkörper 1 sind zwei Tragrohre 2a, 2b in je zwei Gleitlagern 50, 51 dreh- und axialverschiebbar gelagert und in Fig. 1 in ihrer linken Endlage dargestellt. Zwischen den Tragrohren 2a, 2b befinden sich vier Umformstationen U1 bis U4 der Umformmaschine, wobei jeweils von einem schematisch dargestellten Zangenbackenpaar 11, 11 ein Werkstück W von einer Umformstation zur nächsten transportiert werden kann. Die Zangenbacken 11 sind in einer Reihe nebeneinanderliegend in einem oberen Zangenkasten 3a und einem unteren Zangenkasten 3b in geradlinigen Führungen verschiebbar gelagert. Die Zangenkästen 3a, 3b stehen mit den Tragrohren 2a, 2b während des Werkstücktransports in drehfester Verbindung und sind, wie in Fig. 3 schematisch dargestellt, auf die äußere Umfangsfläche 2d des Tragrohrs 2b aufgeklemmt.

In dem in Fig. 1 rechten Abschnitt der Einrichtung sind die Tragrohre 2a und 2b über ein Joch 17 zu einer in Werkstücktransportrichtung gleitend verschiebbaren Einheit verbunden und über eine Anlenkstelle 18 des Jochs an einen nichtgezeigten Antriebsmechanismus gekoppelt.

Bei der Schnittdarstcllung gemäß Fig. 2 sind die Tragrohre 2a und 2b unter Beibehaltung der in Fig. 1 sichtbaren parallelen Erstreckung zueinander versetzt angeordnet, derart, daß das bezüglich des Umformbereichs untere Tragrohr 2b einen geringeren Abstand von der Werkstücktransportebene besitzt als das obere Tragrohr 2a. Der diesem Tragrohr 2a zugeordnete Zangenkasten 3a besitzt zudem eine gegenüber dem Zangenkasten 3b, der das untere Tragrohr 2b enthält, langgestreckte Form und nimmt einen einer jeweiligen Zangenbacke 11 zugeordneten Übertragungshebel 6a auf, der in Form eines zweiarmigen Hebels an einem ortsfesten Zapfen 8 schwenkbar gelagert ist. Der entsprechende Übertragungshebel 6b im unteren Zangenkasten 3b besitzt die Form eines ebenfalls um einen ortsfesten Zapfen 8 angelenkten einarmigen Hebels, und beide Übertragungshebel 6a und 6b greifen mit zangenseitigen Hebelabschnitten 56,an denen sich eine Kugel 10 befindet, an den Zangenbacken 11 an, um diese innerhalb ihrer Zangenträger 12 zu verschieben.

Im Innenraum beider Tragrohre 2a und 2b befindet sich je eine Nockenwelle 4a und 4b, die als Antriebswellen für eine Schwenkverlagerung der jeweiligen Übertragungshebel dienen und dazu Nockenglieder 5 in Form einstellbarer Fächerscheiben 5a, 5b aufweisen, auf deren Fächerscheiben-Steuerflächen 53 jeweils ein wellentriebseitiger Abschnitt 52 des Übertragungshebels 6a bzw. 6b anliegt. Zum reibungsarmen Antrieb der Übertragungshebel 6a und 6b ist an dem wellenantriebsseitigen Abschnitt 52 des Übertragungshebels jeweils eine Abtastrolle 9 auf einem Zapfen 16 drehbar geführt. Schematisch dargestellte Federpakete 7 belastenden jeweiligen Übertragungshebel 6a und 6b entsprechend vor und drücken dadurch die Abtastrollen 9 auf die Steuerflächen 53 der Fächerscheiben 5a, 5b. Aus Fig. 2 ist ersichtlich, daß bei einer Umdrehung der Nockenwellen 4a und 4b jede Zangenbacke 11 von den Übertragungshebeln 6a und 6b innerhalb der Zangenträger 12 verschoben wird. In Fig. 2 ist schematisch die Schliesslage der Zahnbacken 11 abgebildet. In Fig. 2 sind Fluidzylinder 22 an jedem Übertragungshebel 6a, 6b angreifend dargestellt. Mittels dieser Fluidzylinder, die beispielsweise als Hydraulikzylinder ausgeführt sein können, lassen sich die Übertragungshebel gegen die Federvorbelastung von den jeweiligen Fächerscheiben-Steuerflächen 53 abheben, was beispielsweise beim Auswechseln der Nockenwellen 4a und 4b, die innerhalb der Tragrohre 2a und 2b gelagert sind, erforderlich ist. Ferner können die Fluidzylinder 22 betrieben werden, um die Zangenbacken 11 am Schließen zu hindern. Eine derartige Ansteuerung der Fluidzylinder erfolgt z. B. für ein Ausscheiden von fehlerhaften Vorformpreßlingen, wie sie beispielsweise beim Übergang von einer Materialstange zur nächsten entstehen. Dabei wird über den Fluidzylinder 22 die erste Zange offengehalten, so daß dieser fehlerhafte Preßling nicht weitertransportiert wird.

Auf den Nockenwellen 4a und 4b sind die Fächerscheiben 5a, 5b auswechselbar und in Umfangsrichtung der Nockenwellen verstellbar befestigt. Dadurch kann jede Fächerscheibe unabhängig von anderen auf der Nockenwelle so eingestellt werden. daß für jedes Zangenbackenpaar 11 eine dem entsprechenden Umformvorgang optimal angepaßte Steuerung erreicht werden kann.

Zur Erzielung einer raschen Austauschbarkeit der Nockenwellen 4a und 4b und gleichzeitig einer präzisen Lagerung der jeweiligen Nockenwelle über eine beträchtliche axiale Erstreckung innerhalb der Tragrohre 2a, 2b dient eine Lagerungsanordnung 54, die gemäß Fig. 3 ein Wälzlager 15 umfaßt, dessen Innenring 15b auf der Nockenwelle 4b aufsitzt und dessen Außenring 15a einen kleineren Durchmesser besitzt als der Innendurchmesser des Tragrohrs 2b beträgt. Zur Überbrückung der Durchmesserdifferenz dienen durch die Wandung des Tragrohrs 2b hindurchtretende Stützzapfen 14, die in Umfangsrichtung des jeweiligen Wälzlagers 15 auf Winkelabstände verteilt um den Außenring 15a gruppiert vorgesehen sind und mit ihren der Außenringumfangsfläche 15d zugewandten Endfläche 14a das gesamte Wälzlager 15 zentrisch nach Art einer Lünette abstützen. In fertigungstechnischer Hinsicht ist es von Vorteil, daß die Realisierung der Lageranordnung 54 es lediglich erforderlich macht, die äußere Umfangsfläche 2d auf einen vorgegebenen Durchmesser mit einem engen Toleranzbereich zu fertigen, und die Stützzapfen 14, die mit ihrem in Fig. 4 sichtbaren Schaft durch in der Tragrohrwandung vorgesehene Bohrungen hindurchgeführt sind, mit einer entsprechenden Präzision zu bearbeiten, und sie mit ihren an der Umfangsfläche 2d liegenden Zapfenstirnflächen 14c an einer auf diese äußere Umfangsfläche 2d des betreffenden Tragrohrs aufgeklemmten Innenfläche 3c, die Bestandteil des Befestigungsabschnitts des Zangenkastens 3a bzw. 3b ist abzustützen. Die Ansicht des Stützzapfens 14 gemäß Fig. 4 zeigt, daß seine Zapfen-Stirnfläche 14c im Unterschied zum zylindrischen Zapfenschaft quadratisch und, wie Fig. 3 erkennen läßt, mit einer dem Radius der Innenfläche 3c des besagten Befestigungsabschnitts entsprechenden Krümmung versehen ist. Ersichtlicherweise bedingt diese spezifische Formgebung des Stützzapfens 14 bei einer entsprechend angepaßten Bearbeitung der äußeren Umfangsfläche 2d eine zuverlässige Lagerung der Wälzlager 15 im jeweiligen Tragrohr.

In der Schnittdarstellung gemäß Fig. 5 ist der das obere Tragrohr 2a enthaltende Abschnitt des Jochs 17 gemäß Fig. 1 im einzelnen dargestellt. Das Tragrohr 2a steht mit dem gezeigten Abschnitt des Jochs 17 über eine an seinem Außenumfang angreifende Vorrichtung 37 in Verbindung. Durch Einleiten eines Fluids in einen oder mehrere Ringkanäle in der Vorrichtung 37 wird diese aufgeweitet, dadurch lässt sich eine kraftschlüssige Verbindung zwischen dem Tragrohr 2a und dem Joch 17 herstellen. Im quertransportbereiten Zustand sind beide Tragrohre 2a und 2b (Fig. 1) mit dem Joch 17 zu einer gleitend verschiebbaren Einheit verbunden. Neben dem gemäß Fig. 5 rechten Ende des Tragrohrs 2a befindet sich auf der Nockenwelle 4a ein Axiallager 19, das einen mit der Nockenwelle 4a fest verbundenen Lagerring 29 aufweist, der in seinem Außenumfangsbereich ein radial schwimmend gelagertes Kupplungsglied 28 trägt. Eine Riegelanordnung 23 ist an mehreren Befestigungsstellen 24a, 24b (vgl. Fig. 6 und 7) am Joch 17 angeschraubt und besitzt in Radialrichtung in das Axiallager 19 eingreifende Riegel 23a, 23b, welche in ihrer Eingriffsposition gemäß Fig. 5 eine in Axialrichtung starre Verbindung zwischen dem Tragrohr 2a und der Nockenwelle 4a herstellen. Wenn bei einer solchen Verbindung auf die Anlenkstelle 18 des Jochs 17 (Fig. 1) über eine nicht gezeigte Pleuelstange eines bekannten Kurven-Koppelgetriebes das Joch in eine periodisch oszillierende Längsbewegung in Richtung des Doppelpfeils 20 versetzt wird, nimmt das Joch über die Tragrohre 2a und 2b die Nockenwellen 4a und 4b entsprechend mit. Der jeweilige Hub des Quertransports entspricht dem Mittenabstand zwischen zwei benachbarten Umformstationen U1 bis U4 gemäß Fig. 1.

Damit die Nockenwellen 4a und 4b aus den Tragrohren 2a und 2b herausgezogen werden können, muß die Riegelanordnung 23 gelöst werden. Ihre Riegel 23a und 23b sind gemäß Fig. 5 zwischen Riegelführungsplatten 26 und 27 verschiebbar geführt, wobei der gegenseitige Abstand der Führungsplatten an den Befestigungsstellen 24a, b über entsprechende Distanzhülsen 34 festgelegt ist. Aus Fig. 6 ist ersichtlich, daß die Riegel 23a, b um Schwenkzapfen 25a und 25b verlagerbar sind und daß an dem gemäß Fig. 6 unteren Endbereich der Riegelanordnung 23 zwischen den Riegeln 23a und 23b eine auf einem Führungszapfen 32 sitzende Feder 33 und an den bezüglich der Schwenkzapfen 25a und 25b gegenüberliegenden Endabschnitten der Riegel 23a und 23b eine Fluidzylinderanordnung 31 vorgesehen ist. Aus der Darstellung in Fig. 6 ist ersichtlich, daß ein Herausschwenken der Riegel 23a, 23b aus der abgebildeten Verriegelungsposition über die Feder 33 bewirkt wird, sobald der während der Verriegelung ausgeübte Fluiddruck in der Zylinderanordnung 31 weggenommen wird. Bei einem entsprechenden erneuten Anlegen des Fluiddrucks läßt sich die Riegelanordnung 23 wieder schließen. In den Fig. 5 und 6 sind lediglich das Axiallager 19 und die Riegelanordnung 23 für die gemäß Fig. 1 obere Tragrohranordnung dargestellt. Für das Tragrohr 2b und die Nockenwelle 4b ist ein entsprechender Aufbau vorgesehen. Um ein axiales Herausziehen der Nockenwellen 4a und 4b aus dem entsprechenden Tragrohr 2a und 2b (Pfeile 21) vornehmen zu können, sind zusätzlich zum Lösen der Riegelanordnung 23 die in Fig. 2 schematisch dargestellten Fluidzylinder 22 in der Weise zu betätigen, daß sie die Übertragungshebel 6a und 6b aus ihrem Eingriff mit den Fächerscheiben 5a, 5b herausnehmen.

Die Nockenwellen 4a und 4b werden vom Hauptantrieb der Umformmaschine über einen in Form eines Kastens 35 in Fig. 1 schematisch dargestellten Ketten- und Zahnradantrieb in Drehung versetzt. Diese Drehbewegung wird infolge der gleichzeitig stattfindenden Axialbewegung der Nockenwellen mit Hilfe von nicht dargestellten Keilwellen übertragen.

Für ein Hochschwenken des oberen Zangenkastens 3a gemeinsam mit dem Tragrohr 2a aus der in den Fig. 1 und 2 gezeigten Lage, wird die Verbindung zwischen dem Tragrohr 2a und dem Joch 17 über die hydraulisch aufgeweitete, genannte Vorrichtung 37 durch Weggnahme des Hydraulikdruckes aufgehoben. Ein Hochschwenken erfolgt durch Betätigung eines Hydraulikzylinders 38 gemäß Fig. 7, der eine Zahnstange 39 verschiebt, welche über ein Ritzel 40 ein Zahnrad 41 in Drehung versetzt, das, wie aus Fig. 5 ersichtlich, am Endabschnitt des Tragrohrs 2a über eine Verkeilung drehfest angeordnet ist. Sobald das Tragrohr 2a sich dem Hub des Hydraulikzylinders 38 entsprechend verdreht und damit den oberen Zangenkasten 3a in eine obere Schwenklage gebracht hat, erfolgt wieder das hydraulische Aufweiten der Vorrichtung, und über die erneute Pressverbindung wird der Zangenkasten in seiner oberen Schwenklage vom Joch 17 abgestützt sicher gehalten.

Während des Quertransports des Jochs 17 wird das Zahnrad 41 mitbewegt, weshalb für eine Verschwenkbarkeit des oberen Zangenkastens 3a in jeder beliebigen Axialstellung des Tragrohrs das Ritzel 40 eine solche Breite besitzen muß, daß sie mindestens dem Quertransporthub zuzüglich der Dicke des Zahnrads 41 entspricht. Wenn diese Bedingungen erfüllt sind, können das Ritzel 40 und das Zahnrad 41 ständig im Eingriff bleiben. Um den Verschleiß zwischen dem Ritzel und dem Zahnrad möglichst gering zu halten und damit ferner während des Betriebs der Einrichtung keine Kräfte auf die Schwenkanordnung ausgeübt werden, ist das Zahnspiel zwischen Ritzel 40 und.Zahnrad 41 relativ groß bemessen.

Damit nach einem Hochschwenken des oberen Zangenkastens 3a eine genaue Wiederherstellung der Ausgangslage und damit eine wiederholbare lagerichtige Zusammenarbeit der oberen und unteren Zangenbacken 11 möglich ist, muß die exakte Arbeitsstellung des Tragrohrs 2a sowohl in axialer als auch in radialer Richtung genau positioniert werden. Dazu dient eine Positioniereinrichtung 42, die eine auf das Tragrohr 2a aufgeschraubte Lasche 43 mit einer eingefrästen Kontur aufweist, in der ein Positionierprisma 44 befestigt ist. Zur Befestigung dient eine in der rechten Abbildung gemäß Fig. 8 schematisch dargestellte Schraube. In einen in der Schwenkrichtung des Tragrohrs 2a dem Positionierprisma 44 gegenüberliegenden vorstehenden Jochabschnitt 17a des Jochs 17 ist eine dem Prisma 44 entsprechende Kontur eingearbeitet, so daß das Tragrohr vor allem in der letzten Phase des Rückschwenkens in seine Ausgangslage über das Positionierprisma 44 und die Kontur im Jochabschnitt 17a axial und radial sicher justiert wird. Wenn sich der Zangenkasten 3a in seiner hochgeschwenkten Position befindet, ist die Lasche 43 gemäß der linken Darstellung in Fig. 8 in ihre strichpunktiert eingezeichnete Lage verschwenkt.

## Patentansprüche

1. Einrichtung zum automatischen Transport von Werkstücken an einer mehrstufigen, zur spanlosen Umformung von Metallteilen, insbesondere im vorgewärmten Zustand dienenden Umformmaschine, wobei je ein Werkstück (W) von paarweise zusammenwirkenden Zangenbacken (11) an einer Umformstation (U1, U2, U3 ...) erfaßt, zur Nachbarstation (U2, U3, U4 ...) transportiert und dort freigegeben wird, mit zwei parallelen, im Arbeitstakt der Umformmaschine angetriebenen und in deren Umformbereich in ortsfesten Lagern (50, 51) hin- und hergehend geführten, durch ein Joch (17) zu einer in Werkstücktransportrichtung gleitend verschiebbaren Einheit verbunden und mit einem Antriebsmechanismus gekoppelten Tragrohren (2a, 2b), an denen Zangenkästen (3a, 3b) angebracht sind, die zur geradlinigen Führung der gegeneinander bewegbaren Zangenbacken sowie zur Abstützung von Übertragungshebeln (6a, 6b) dienen, die einerseits mit den Zangenbacken und andererseits mit in den Tragrohren relativbeweglich gelagerten Antriebswellen in Wirkverbindung stehen, dadurch gekennzeichnet, daß die Antriebswellen in den Tragrohren (2a, 2b) drehbar gelagerte und umlaufend angetriebene Nockenwellen (4a, 4b) sind, welche einem jeden Übertragungshebel (6a, 6b) zugeordnet mehrere Nockenglieder (5) aufweisen, die sowohl bezüglich der Nockenwellen-Rotationsachse als auch in ihrer gegenseitigen Drehwinkellage zueinander verstellbar vorgesehen sind.

2. Einrichtung nach Anspruch 1, dadurch gekennzeichnet, daß die Nockenglieder (5) auf der Nockenwelle (4a, 4b) lös- und verstellbar angebrachte Fächerscheiben (5a, 5b) sind, die mit entsprechenden Markierungen zur Einstellung von vorbestimmten Drehwinkelpositionen bezüglich der Nockenwellen-Rotationsachse versehen sind und daß jeder Übertragungshebel (6a, 6b) an einem wellenantriebsseitigen Hebelabschnitt (52) eine auf einer Fächerscheiben-Steuerfläche (53) laufende Abtastrolle (9) trägt.

3. Einrichtung nach Anspruch 2, dadurch gekennzeichnet, daß die mit den Fächerscheiben (5a, 5b) bestückten Nockenwellen (4a, 4b) in beiden Tragrohren (2a, 2b) identisch zusammengestellt und gleichsinnig drehend sowie als ganze Baueinheit austauschbar gelagert sind, daß eine dazu vorgesehene Lageranordnung (54) in einigen oder allen Nockenwellenabschnitten zwischen benachbarten Fächerscheiben (5a, 5b), entsprechend deren Zuordnung zu den Übertragungshebeln (6a, 6b) und gegebenenfalls auch neben den außenliegenden Fächerscheiben eine entsprechende Anzahl von Wälzlagern (15) umfassen, deren Lager-Außenringe (15a) einen kleineren Außendurchmesser besitzen als der Innendurchmesser des jeweiligen Tragrohrs (2a, 2b) beträgt und daß jedes Wälzlager (15) an seiner Außenring-Umfangsfläche (15d) über mehrere in Winkelabständen um den betreffenden Außenring verteilte, durch Radialbohrungen in der Wandung des Tragrohrs (2a, 2b) hindurch geführte und in den Tragrohrinnenraum bis zum Außenring hineinragende Stützzapfen (14) nach Art einer Lünette konzentrisch gehalten ist und daß die Eindringtiefe dieser Stützzapfen (14) in den Tragrohrinnenraum an der äußeren Umfangsfläche (2d) des jeweiligen Tragrohrs ausgerichtet ist.

4. Einrichtung nach Anspruch 3, dadurch gekennzeichnet, daß die Lageranordnung (54) für die jeweilige Nockenwelle (4a, 4b) innerhalb der Längserstreckung jeweils eines auf die äußere Umfangsfläche (2d) eines jeden Tragrohrs (2a, 2b) aufgeklemmten Befestigungsabschnitt des Zangenkastens (3a, 3b) vorgesehen ist, daß die äußere Umfangsfläche (2d) des Tragrohrs auf einen vorgegebenen Durchmesser mit einem engen Toleranzbereich präzise bearbeitet und die Stützzapfen (14) insbesondere in ihrer Länge mit einer entsprechenden Präzision bearbeitet sind und mit ihren an der Umfangsfläche (2d) liegenden Zapfen-Stirnflächen (14c) an einer Innenfläche (3c) des auf die äußere Umfangsfläche (2d) aufgeklemmten Befestigungsabschnitts abgestützt sind.

5. Einrichtung nach einem der Ansprüche 1 - 4, dadurch gekennzeichnet, daß jede Nockenwelle (4a, 4b) in einem jochseitigen Bereich über ein Axiallager (19) und eine an diesem angreifende lösbare Riegelanordnung (23) in quertransportbereitem Zustand mit dem entsprechenden Tragrohr (2a, 2b) in axialer Richtung verlagerbar arretiert ist und daß die wellenantriebsseitigen Hebelabschnitte (52) der Übertragungshebel (6a, 6b) durch an den Hebeln angreifende Fluidzylinder (22) aus ihrem Kontakt mit der betreffenden Nockenwelle (4a, 4b) bringbar sind, derart, daß die Nockenwelle bei noch zusätzlich gelöster Riegelanordnung (23) in axialer Richtung aus dem Tragrohr (2a, 2b) hersusziehbar und gegebenenfalls durch eine Austauschwelle ersetzbar ist.

6. Einrichtung nach Anspruch 5, dadurch gekennzeichnet, daß das Axiallager (19) einen mit der Nockenwelle (4a, 4b) fest verbundenen Lagerring (29) aufweist, der in seinem Außenumfangsbereich ein radial schwimmend gelagertes Kupplungsstück (28) trägt, daß die Riegelanordnung (23) seitlich neben dem Kupplungsstück am Joch (17) schwenkbar gelagerte Riegel (23a, 23b) besitzt, welche dem Kupplungsstück (28) zugewandte Klauen (30) tragen, die durch eine Feder (33) zwischen den Riegeln (23a, 23b) aus dem Eingriff mit dem Kupplungsstück (28) gerückt, und die durch in der entgegengesetzten Wirkungsrichtung an den Riegeln angreifende Fluidzylinder (31) in Eingriff mit dem Kupplungsstück (28) bringbar sind, um dadurch das jeweilige Tragrohr (2a, 2b) mit der zugehörigen Nockenwelle (4a, 4b) gemeinsam axialbeweglich zu koppeln.

7. Einrichtung nach einem der Ansprüche 1 - 6, dadurch gekennzeichnet, daß die Nockenwellen (4a, 4b) vom Hauptantrieb der Umformmaschine über ein kombiniertes Ketten-Zahnradgetriebe (35) und über Keilwellen, die während ihrer Drehung auch eine Axialverschiebung der Nockenwellen (4a, 4b) gemeinsam mit den zugehörigen Tragrohren (2a, 2b) gestatten, umlaufend gleichsinnig angetrieben werden.

8. Einrichtung nach einem der Ansprüche 1 - 7, dadurch gekennzeichnet, daß die Verbindung zwischen dem Joch (17) und insbesondere dem bezüglich des Umformbereichs (U1 - U4) oberen Tragrohr (2a) über eine an der äußeren Umfangsfläche des Tragrohrs angreifende Vorrichtung (37) vermittelt wird, daß diese Vorrichtung mittels einer Fluiddruckanordnung aufweitbar und dabei die Verbindung zwischen dem Joch und dem besagten Tragrohr hergestellt ist, daß ein Schwenkantrieb (41,40, 39. 38) zur Drehung des Tragrohrs (2a) gemeinsam mit dem zugehörigen Zangenkasten (3a) bei gelöster

Jochverbindung und eine Positioniereinrichtung (42) zur lagengenauen Justierung des bei ebenfalls gelöster Jochverbindung wieder in seine Ausgangslage zurückgeschwenkten Tragrohrs (2a) vorgesehen sind.

9. Einrichtung nach Anspruch 8, dadurch gekennzeichnet, daß die Positioniereinrichtung (42) eine auf das Tragrohr (2a) aufgeklemmte Lasche (43) mit einer eingefrästen Kontur aufweist, in der ein Positionierprisma (44) befestigt ist, daß in einen in der Schwenkrichtung des Tragrohrs (2a) dem Positionierprisma (44) gegenüberliegenden vorstehenden Jochabschnitt (17a) eine dem Prisma entsprechende Kontur eingearbeitet ist, derart, daß das Tragrohr (2a) vor allen in der letzten Phase des Rückschwenkens in seine Ausgangslage über das Positionierprisma (44) und die Kontur im Jochabschnitt axial und radial justiert wird.

10. Einrichtung nach einem der Ansprüche 1 - 9, dadurch gekennzeichnet, daß von den beiden parallelen Tragrohren (2a, 2b) mit den zugehörigen Nockenwellen (4a, 4b) das bezüglich des Umformbereichs (U1, U4) untere Tragrohr (2b) einen geringeren Abstand von der Werkstücktransportebene besitzt als das obere Tragrohr (2a), daß der dem unteren Tragrohr (2b) bzw. der zugehörigen Nockenwelle (4b) zugeordnete Übertragungshebel (6b) mit seinem wellenantriebsseitigen Hebelabschnitt (52) und seinem zangenantriebsseitigen Hebelabschnitt (56) als einarmiger Hebel ausgebildet und in einem in Längsrichtung des Übertragungshebels (6b) gedrungen ausgeführten Zangenkasten (3b) angeordnet ist und daß unmittelbar hinter diesem Zangenkasten (3b) ein Ausfallkanal (57) für aus der Umformmaschine ausgestoßene Werkstücke vorgesehen ist.

11. Einrichtung nach einem der Ansprüche 2 und 5 sowie 2 bis 10, dadurch gekennzeichnet, daß jede Abtastrolle (9) eines Übertragungshebels (6a, 6b) durch eine an diesem angreifende und am Zangenkasten (3a, 3b) abgestützte Feder (7) gegen die Fächerscheiben-Steuerfläche (53) vorbelastet ist und daß die ferner an jedem Übertragungshebel (6a, 6b) vorgesehenen Fluidzylinder (22) der Vorbelastungsrichtung dieser Feder entgegenwirkend steuerbar sind.

## Claims

1. Automatic transfer device for workpieces in a multi-station forming machine, for the non- cutting forming of metal parts, particularly in a forming machine used in the pre-heated state, one workpiece (w) being taken up by each pair of interacting gripper jaws (11) in a forming station (U1, U2, U3 ...), transferred to the adjacent station (U2, U3, U4 ...) and these released, with two parallel supporting tubes (2a, 2b) which are driven in phase with the forming machine and guided to and fro in fixed bearings (50, 51) in its forming range and combined by a yoke (17) to form a unit slidable in the workpiece transfer direction, and which are coupled to a driving mechanism and to which gripper boxes (3a, 3b) are affixed by which the gripper jaws movable towards each other are guided in a rectilinear direction and which also serve to support transfer levers (6a, 6b) operatively connected on the one hand to the gripper jaws and on the other to driving shafts movable in relation to one another in the supporting tubes, characterized by the fact that the driving shafts consist of cam shafts (4a, 4b) rotatably mounted in the supporting tubes (2a, 2b) and driven in rotation and having a number of cam elements (5) which are associated with each transfer lever and which are adjustable both as regards the cam shaft rotation axis and the angle in relation to one another to which they have been rotated.

2. Device in accordance with Claim 1, characterized by the fact that the cam elements (5) consist of fan-type discs (5a, 5b) provided with appropriate markings for setting preselected rotation angle positions in respect of the cam shaft rotation axis and that each transfer lever (6a, 6b) is provided, on a lever section (52) on the drive shaft side, with a scanning roller (9) running on a control surface (53) of the fan-type discs.

3. Device in accordance with Claim 2, characterized by the fact that the cam shaft (4a, 4b) equipped with the fan-type discs (5a, 5b) are combined identically, rotate in the same direction and are mounted interchangeably as a complete constructional unit, that a bearing system (54) comprises in some or all cam shafts, between adjacent fan-type discs (5a, 5b) in accordance with the way in which they are allocated to the respective transfer levers (6a, 6b) and possibly also adjacent to the outermost fan-type discs corresponding number of roller bearings (15) of which the outer bearing rings (15a) have a smaller external diameter than the internal diameter of the relevant supporting tube (2a, 2b) and that each roller bearing (15) is secured concentrically, in the manner of a steady rest, on the peripheral surface (15d) of its outer ring, by a number of supporting journals (14) distributed at angular intervals around the relevant outer ring, passing through radial borings in the wall of the supporting tube (2a, 2b) and extending into the interior of the latter as far as the outer ring, and that the depth to which the said supporting journal (14) penetrates the interior of the supporting tube is adjusted in accordance with the outer peripheral surface (2d) of the supporting tube concerned.

4. Device in accordance with Claim 3, characterized by the fact that the bearing system (54) provided within the length of a securing section of the gripper box (3a, 3b) clamped onto the outer peripheral surface (2d) of each supporting tube (2a, 2b), that the outer peripheral surface (2d) of the supporting tube is precision- worked to a preselected diameter with a narrow tolerance range and the supporting journals (14) are worked with a corresponding degree of precision, particularly in their length, and supported by their end surfaces (14c) resting on the peripheral surface (2d), on an internal surface (3c) of the securing section clamped onto the outer peripheral surface (2d).

5. Device in accordance with one of Claims 1 - 4, characterized by the fact that each cam shaft (4a, 4b) is locked, in a zone on the yoke side via an axial bearing (19) and a releasable locking system (23) acting on the said bearing, in a transversely transferable state with the corresponding supporting tube (2a, 2b), so that it can be displaced in the axial direction, and that those sections (52) of the transfer levers (6a, 6b) which are on the driving shaft side are movable by fluid cylinders (22) acting on the levers from their contact with the relevant cam shaft (4a, 4b), in such a way that the cam shaft, if the locking system (23) is additionally released, can be extracted from the supporting tube (2a, 2b) and replaced, if necessary, by a replacement shaft.

6. Device in accordance with Claim 5, characterized by the fact that the axial bearing (19) has a bearing ring (29) rigidly connected to the cam shaft (4a, 4b) bearing a radially floating coupling piece (28) in its external peripheral zone, that the locking system (23) is provided adjacent to the coupling piece, with locks (23a, 23b) pivotably mounted on the yoke (17) and having claws (30) which are disengaged from the coupling piece (28) by a spring (33) between the locks (23a, 23b) and can be caused to engage the coupling piece (28) by fluid cylinders (31) acting on the bolts in the opposite operative direction, in order to couple the relevant supporting tube (2a, 2b) to the corresponding cam shaft (4a, 4b) in such a way that they will be movable together in the axial direction.

7. Device in accordance with one of Claims 1 - 6, characterized by the fact that the cam shafts (4a, 4b) are driven in rotation in the same direction by the main drive of the forming machine via a combined chain wheel and toothed wheel gearing (35) and via spline shafts which in the course of their rotation also allow of an axial displacement of the cam shafts (4a, 4b) together with the associated supporting tubes (2a, 2b).

8. Device in accordance with one of Claims 1 - 7, characterized by the fact that the connection between the yoke (17) and in particular the supporting tube (2a) uppermost as regards the forming zone (U1 - U2) is provided by a device (37) acting on the outer peripheral surface of the supporting tube, that this device can be widened by means of a fluid pressure system thus producing the connection between the yoke and the said supporting tube, and that a swivel drive (41, 40, 39, 38) is provided to rotate the supporting tube (2a) together with the associated gripper box (3a) when the yoke has been disconnected, a positioning device being provided for accurate adjustment of the position of the supporting tube (2a) which, likewise after the release of the yoke connection, has been pivoted back into its initial position.

9. Device in accordance with Claim 8, characterized by the fact that the positioning device (42) is equipped with a strap (43) clamped onto the supporting tube (2a) and having a milled contour in which a positioning prism (44) is secured, that a contour corresponding to the prism is worked into that projecting section (17a) of the yoke which is opposite to the positioning prism (44) as viewed in the pivoting direction of the supporting tube (2a), in such a way that the supporting tube (2a), particularly in the final phase of the return pivoting movement to its initial position, is axially and radially adjusted with the positioning prism (44) and the contour in the said section of the yoke.

10. Device in accordance with one of Claims 1 - 9, characterized by the fact that of the two parallel supporting tubes (2a, 2b) with the respective cam shafts (4a, 4b) the supporting tube (2c) which is the lower as regards the forming zone (U1, U2) is at a shorter distance from the workpiece transfer plane than the upper supporting tube (2a), that the transfer lever (6b) associated with the lower supporting tube (2b) or with the corresponding cam shaft (4b) is designed as a single-arm lever with its section (52) on the shaft drive side, and its section (56) on the gripper drive side, and is positioned in a gripper box (3b) of compact construction in the longitudinal direction of the transfer lever (6b) and that a discharge channel (57) for workpieces expelled from the forming machine is provided immediately behind the said gripper box (3b).

11. Device in accordance with one of Claims 2 and 5 as well as 2 - 10, characterized by the fact that each scanning roller (9) of a transfer lever (6a, 6b) is biased towards the control surface (53) of the fan-type disc by a spring (7) and that the fluid cylinders (22) provided on each transfer lever (6a, 6b) can be controlled in opposition to the biasing direction of the said spring.

## Revendications

1. Dispositif pour le transport automatique de pièces dans une machine-outil à plusieurs étages pour travailler par formage, c'est-à-dire sans enlèvement de copeaux, des pièces métalliques, en particulier dans un état préchauffé, chaque pièce (W) étant prise par des mâchoires de pinces (11) coopérant par paires dans un poste de formage (U1, U2, U3, ...), étant transportée vers le poste voisin (U2, U3, U4, ...) et étant libérée en cet endroit, comportant deux tubes de support (2a, 2b) parallèles, entraînés au rythme de la machine, guidés en va-et-vient dans sa zone de formage dans des paliers fixes (50, 51), reliés par un joug (17) en une unité pouvant coulisser dans la direction de transport des pièces et couplés à un mécanisme d'entraînement, sur lesquels sont montés des caissons porte-pinces (3a, 3b) qui sont destinés au guidage rectiligne des mâchoires de pinces mobiles l'une par rapport à l'autre ainsi qu'au support de leviers de transmission (6a, 6b) qui sont reliés activement d'une part aux mâchoires de pinces et, d'autre part, à des arbres d'entraînement montés d'une manière relativement mobile dans les tubes de support, caractérisé en ce que les arbres d'entraînement dans les tubes de support (2a, 2b) sont des arbres à cames (4a, 4b) montés à rotation et entraînés, qui comportent plusieurs cames (5) associées à chaque levier de transmission (6a, 6b) et prévues réglables à la fois par rapport à l'axe de rotation des arbres à cames et quant à leurs positions angulaires de rotation réciproques.

2. Dispositif suivant la revendication 1, caractérisé en ce que les cames (5) sur les arbres à cames (4a, 4b) sont des disques en éventail (5a, 5b) montés détachables et réglables, qui sont pourvus de repères correspondants pour le réglage de positions angulaires de rotation prédéterminées par rapport à l'axe de rotation de l'arbre à cames et que chaque levier de transmission (6a, 6b) porte, sur une section de levier (52) située du côté de l'arbre d'entraînement, un galet suiveur (9) roulant sur une surface de commande de disque en éventail (53).

3. Dispositif suivant la revendication 2, caractérisé en ce que les arbres à cames (4a, 4b) pourvus des disques en éventail (5a, 5b) sont de constitutions identiques dans les deux tubes de support (2a, 2b) et sont montés de manière à tourner dans le même sens et à pouvoir être échangés d'un bloc, qu'un ensemble de paliers (54) prévu à cet effet dans quelques sections d'arbre à cames ou dans la totalité d'entre elles entre des disques en éventail (5a, 5b) voisins comprend, d'une manière correspondant à leur association aux leviers de transmission (6a, 6b) et, le cas échéant, également à côté des disques en éventail extérieurs, un nombre correspondant de paliers à roulement (15) dont les anneaux de roulement extérieurs (15a) ont un diamètre extérieur plus petit que le diamètre intérieur du tube de support (2a, 2b) correspondant et que chaque palier à roulement (15) est maintenu concentrique à la manière d'une lunette au niveau de la surface périphérique de son anneau extérieur (15d) par l'intermédiaire de plusieurs tenons d'appui répartis à des distances angulaires autour de l'anneau extérieur en question, fichés dans des forures radiales de la paroi du tube de support (2a, 2b) et s'étendant dans le volume intérieur du tube de support jusqu'à l'anneau extérieur, et la profondeur d'enfoncement de ces tenons d'appui (14) dans le volume intérieur du tube de support est ajustée au niveau de la surface périphérique extérieure (2d) du tube de support en question.

4. Dispositif suivant la revendication 3, caractérisé en ce que l'ensemble de paliers (54) pour l'arbre à cames (4a, 4b) correspondant est prévu entre les limites de la dimension longitudinale de chaque section de fixation du caisson porte-pinces (3a, 3b) serrée sur la surface périphérique extérieure (2d) de chaque tube de support (2a, 2b), que la surface périphérique extérieure (2d) du tube de support est usinée de façon précise à un diamètre prédéfini avec un domaine de tolérances étroit et que les tenons d'appui (14) sont usinés avec une précision correspondante, en particulier en ce qui concerne leur longueur, et prennent appui par leur face d'about (14c) située au niveau de la surface périphérique (2d) contre une surface intérieure (3c) de la section de fixation serrée sur la surface périphérique extérieure (2d).

5. Dispositif suivant l'une quelconque des revendications 1 à 4, caractérisé en ce que chaque arbre à cames (4a, 4b) est bloqué de manière déplaçable dans le sens axial, dans une zone située du côté du joug, par l'intermédiaire d'un palier axial (19) et d'un dispositif de verrouillage dégageable (23) en prise avec ce palier dans un état prêt au transport transversal avec le tube de support (2a, 2b) correspondant, et que les sections (52) des leviers de transmission (6a, 6b) situées du côté des arbres d'entraînement peuvent être amenées par des vérins à fluide (22) agissant sur ces leviers hors de contact d'avec l'arbre à cames correspondant (4a, 4b) de telle sorte que l'arbre à cames puisse être sorti dans le sens axial du tube de support (2a, 2b) à condition, qu'en outre, le dispositif de verrouillage (23) soit dégagé, et puisse être remplacé, le cas échéant, par un arbre de rechange.

6. Dispositif suivant la revendication 5, caractérisé en ce que le palier axial (19) comporte un anneau de palier (29) relié rigidement à l'arbre à cames (4a, 4b), qui, dans sa zone périphérique extérieure, porte une pièce de couplage (28) montée flottante dans le sens radial, et que le dispositif de verrouillage (23) possède, latéralement à côté de la pièce de couplage, des verrous (23a, 23b) montés à pivot sur le joug (17) et portant des griffes (30) tournées vers la pièce de couplage (28), qui sont repoussées par un ressort (33) entre les verrous (23a, 23b) hors de contact d'avec la pièce de couplage (28), et qui, par un cylindre à fluide (31) agissant sur les verrous dans le sens opposé, peuvent être amenées en prise avec la pièce de couplage (28) afin de coupler ainsi le tube de support (2a, 2b) correspondant avec l'arbre à cames (4a, 4b) associé de façon qu'ils puissent se déplacer axialement ensemble.

7. Dispositif suivant l'une quelconque des revendications 1 à 6, caractérisé en ce que les arbres à cames (4a, 4b) sont entraînés en rotation dans le même sens à partir d'un mécanisme d'entraînement principal de la machine travaillant par formage par l'intermédiaire d'une transmission à roues dentées et à chaîne combinée (35) et d'arbres cannelés qui, pendant leur rotation, permettent également un coulissement axial des arbres à cames (4a, 4b) en compagnie des tubes de support (2a, 2b) associés.

8. Dispositif suivant l'une quelconque des revendications 1 à 7, caractérisé en ce que la liaison entre le joug (17) et, en particulier, le tube de support supérieur (2a) par rapport à la zone de formage (U1 - U4), est établie par l'intermédiaire d'un dispositif (37) attaquant la surface périphérique extérieure du tube de support, que ce dispositif peut être élargi au moyen d'un dispositif à pression de fluide et permet ainsi d'établir la liaison entre le joug et le dit tube de support, qu'un mécanisme d'entraînement de pivotement (41, 40, 39, 38) est prévu pour faire tourner le tube de support (2a) en même temps que le caisson porte-pinces associé (3a) lorsque la liaison du joug est lâchée et qu'un dispositif positionneur (42) est prévu pour assurer un ajustement précis de la position du tube de support (2a) qui est revenu par pivotement à sa position de départ, également lorsque la liaison du joug est lâchée.

9. Dispositif suivant la revendication 8, caractérisé en ce que le dispositif positionneur (42) comporte un collier (43) serré sur le tube de support (2a) et présentant un contour fraisé, dans lequel un prisme de positionnement (44) est fixé, et que, dans une section, de joug (17a) saillante, opposée dans le sens de pivotement du tube de support (2a) au prisme de positionnement (44), est usiné un contour correspondant au prisme, de telle sorte que le tube de support (2a), surtout dans la dernière phase du pivotement en retour vers sa position de départ, soit ajusté axialement et radialement par l'intermédiaire du prisme de positionnement (44) et du contour de la section de joug.

10. Dispositif suivant l'une quelconque des revendications 1 à 9, caractérisé en ce que des deux tubes de support (2a, 2b) parallèles avec les arbres à cames (4a, 4b) associés, le tube de support (2b) inférieur par rapport à la zone de formage (U1 - U4) se trouve à une plus courte distance du plan de transport des pièces que le tube de support supérieur (2a), que le levier de transmission (6b) associé au tube de support inférieur (2b) ou à l'arbre à cames correspondant (4b) a la forme d'un levier à un seul bras avec sa section de levier (52) située du côté de l'arbre d'entraînement et sa section de levier (56) située du côté de l'entraînement de pince, et est monté dans un caisson porte-pinces (3b) de configuration ramassée dans le sens longitudinal du levier de transmission (6b) et, qu'immédiatement derrière ce caisson porte-pinces (3b), est prévu un canal d'évacuation (57) pour des pièces éjectées de la machine de formage.

11. Dispositif suivant l'une ou l'autre des revendications 2 et 5 et l'une quelconque des revendications 2 à 10, caractérisé en ce que chaque galet suiveur (9) d'un levier de transmission (6a, 6b) est présollicité contre la surface de commande de disques en éventail (53) par un ressort (7) agissant sur ce levier et prenant appui sur le caisson porte-pinces (3a, 3b) et les cylindres à fluide prévus sur chaque levier de transmission (6a, 6b) peuvent, en outre, être commandés dans un sens opposé à la présollicitation de ce ressort.
